# EUROPÄISCHE PATENTSCHRIFT

(11) **EP 1 972 883 B1**
(45) Veröffentlichungstag und Bekanntmachung des Hinweises auf die Patenterteilung: **16.05.2012**
(21) Anmeldenummer: 08005351.5
(22) Anmeldetag: 20.03.2008
(51) Int. Cl.: F42B 3/103, F42B 3/198

(54) **Anzündereinheit für einen Gasgenerator**
Ignition unit for a gas generator
Unité d'allumage pour un générateur à gaz

(30) Priorität: 21.03.2007 DE 102007013532; 24.04.2007 DE 102007019285
(43) Veröffentlichungstag der Anmeldung: 24.09.2008
(73) Patentinhaber: TRW Airbag Systems GmbH, 84544 Aschau am Inn (DE)
(72) Erfinder: Hofmann, Achim, Dr., 84577 Tüßling (DE); Laucht, Horst, Dr., 83543 Rott am Inn (DE); Pritz, Helmut, 84539 Ampfing (DE)
(74) Vertreter: Mehnert, Bernhard

(56) Entgegenhaltungen:
- EP-A1- 1 541 429
- WO-A1-2005/090895
- DE-A1- 4 435 319
- DE-A1- 19 914 241

## Beschreibung

Die Erfindung betrifft eine Anzündereinheit für einen Gasgenerator, insbesondere eines Fahrzeuginsassen-Rückhaltesystems, mit wenigstens einer Primärladung, wenigstens einer langgestreckten elektrischen Anschlußleitung, die im Bereich der Primärladung über einen Brückendraht mit einer weiteren Anschlußleitung oder einem metallischen, leitenden Kontakt verbunden ist, und einem Anzünderträger aus Metall, der wenigstens eine Öffnung aufweist, durch die sich wenigstens eine Anschlußleitung hindurch erstreckt.

Derartige Anzündereinheiten sind bekannt und werden z.B. in Gasgeneratoren von Gassackmodulen eingesetzt, deren Gassack bei einem Unfall mit Druckgas befüllt wird, um einen Fahrzeuginsassen zu schützen. Damit in einem Brandfall, sei es während des Transports eines Gassackmoduls vor dem Einbau in ein Fahrzeug oder im eingebauten Zustand, vom Gasgenerator keine Gefährdung ausgeht, werden Gasgeneratoren dem sogenannten Bonfire-Test der Deutschen Bundesanstalt für Materialprüfung unterzogen, bei dem der Gasgenerator für längere Zeit einer erhöhten Umgebungstemperatur ausgesetzt wird. Dabei soll sich das im Gasgenerator enthaltene gaserzeugende Material selbst entzünden und kontrolliert abbrennen. Insbesondere bei kunststoffummantelten Anzündereinheiten besteht das Problem, daß im Brandfall der Kunststoff zum Zeitpunkt der Zündung bereits geschmolzen oder zumindest stark erweicht ist, weshalb Metallteile wie die elektrischen Anschlußleitungen nicht mehr so gut wie ursprünglich verankert sind.

Zur Behebung dieses Problems wurde vorgeschlagen, hochtemperaturfeste Kunststoffe in Verbindung mit einem Frühzündmittel einzusetzen, wodurch eine ausreichende Festigkeit des Kunststoffs zum Zeitpunkt der Zündung erreicht werden den kann. Derartige hochtemperaturfeste Kunststoffe sind jedoch sowohl im Material als auch in der Verarbeitung vergleichsweise teuer. Zudem wird die Frühzündung durch eine schlechte Temperaturleitfähigkeit der Kunststoffe erschwert.

Aus der EP 1 541 429 A1, die den Startpunkt für die Präambel des unabhängigen Patentanspruches 1 bildet, ist eine Anzündeinheit bekannt, bei der die Anschlußleitungen als Drähte ausgeführt sind. Diese Drähte sind geringfügig oberhalb des Anzünderträgers umgeformt, so daß sich ein liegendes "U" ergibt. Dieser nach außen vorspringende, u-förmige Abschnitt steht teilweise über den Rand der Öffnung seitlich über. Die Herstellung von solchen gebogenen Anschlußleitungen, die noch dazu sehr genau positioniert werden müssen, bevor sie umspritzt werden, ist relativ schwierig. Daneben zeigen die DE 44 35 319 A1 eine Anzündereinheit, die DE 199 14 241 A1 eine Zündeinrichtung und die WO2005/090895 einen connector.

Die Erfindung schafft eine Anzündereinheit für einen Gasgenerator, die sich durch geringe Herstellungskosten sowie einen kleinen Bauraum auszeichnet und bei der die Metallteile in einem Brandfall zuverlässig verankert bleiben.

Erfindungsgemäß wird dies bei einer Anzündereinheit der eingangs genannten Art durch die kennzeichnenden Merkmales des unabhängigen Patentanspruches 1 erreicht.

In einem Brandfall wird aufgrund des Haltevorsprungs zuverlässig verhindert, daß die zugeordnete Anschlußleitung durch die Öffnung im Anzünderträger aus dem Gasgenerator austreten kann. Die Haltevorsprünge lassen sich im bereits vorhandenen Prozeß oder ggf. in einem einfachen zusätzlichen Prozeßschritt realisieren, weshalb die erfindungsgemäße Anzündereinheit vergleichsweise kostengünstig herstellbar ist. Außerdem kann auf eine Verwendung eines hochtemperaturfesten Kunststoffs sowie ggf. sogar eines Frühzündmittels verzichtet werden.

Bei der EP 1 541 429 A1 besaßen die Anschlußleitungen keine Vorsprünge, denn sie sind im Bereich des u-förmig gebogenen Abschnittes im Querschnitt genauso dick wie vor und nach dem gebogenen Abschnitt. Erfindungsgemäß jedoch muß von der Anschlußleitung selbst noch seitlich ein Teil, d.h. der Haltevorsprung, abstehen, wobei er auch einstückig an der Anschlußleitung angeformt sein kann. Dieser Haltevorsprung ist aber nicht für die elektrische Stromführung notwendig, d. h. wenn der Vorsprung weggelassen werden würde, wäre die Anschlußleitung nicht unterbrochen.

Darüber hinaus liegt der Fortsatz im Anzündersockel, d. h. für den normalen Betrieb hat der Fortsatz eine Verbesserung der Einbetung der zugehörigen Anschlußleitung im Sockel zur Folge.

Es gibt Anzünder mit einer Anschlußleitung, bei denen sich der Massekontakt vom Brückendraht zu einem Metallgehäuse erstreckt. Ferner gibt es Anzünder mit drei und mehr Anschlußleitungen, bei denen eine Leitung als Massekontakt fungiert.

Vorzugsweise hat jede Anschlußleitung jeweils wenigstens einen Haltevorsprung und wird somit einzeln gesichert.

Gemäß der bevorzugten Ausführungsform erstrecken sich mehrere, insbesondere alle Anschlußleitungen durch eine gemeinsame Öffnung im Anzünderträger, und ihre Haltevorsprünge ragen über den die Öffnung begrenzenden Rand seitlich hinaus.

Alternativ hierzu ist es jedoch auch möglich, daß Anschlußleitungen jeweils eine eigene, ihnen zugeordnete Öffnung besitzen und sich durch diese Öffnung erstrecken. Die Haltevorsprünge können bei dieser Ausführungsform ggf. kleiner ausgeführt sein, da die Öffnungen im Querschnitt ebenfalls kleiner als bei einer gemeinsamen Öffnung sein sollten.

Bevorzugt verlaufen die Anschlußleitungen geradlinig, wodurch sich ein besonders geringer Bauraum ergibt. Geradlinigkeit bedeutet in diesem Zusammenhang vorzugsweise, daß sich eine Gerade durch die Anschlußleitungen von einem axialen bis zum anderen axialen Ende ziehen läßt.

Die Anschlußleitungen verlaufen im Bereich der Haltevorsprünge insbesondere parallel zueinander, was die Herstellung der Anzündereinheit weiter vereinfacht.

Um zu verhindern, daß Feuchtigkeit in den Gasgenerator eintreten kann, ist die Öffnung im Anzünderträger vorzugsweise durch eine Dichtung verschlossen.

Gemäß einer bevorzugten Ausführungsform sind die Anschlußleitungen zumindest abschnittsweise in einem mit dem Anzünderträger verbundenen Anzündersockel gehalten, wodurch sich eine kompakte Baugruppe ergibt. Der Anzündersockel kann, wie bereits eingangs erwähnt, aus Kunststoff hergestellt sein, wobei hier die Verwendung eines hochtemperaturfesten Kunststoffs nicht erforderlich ist. Auf diese Weise lassen sich die Fertigungskosten weiter senken.

Der Anzündersockel ist insbesondere durch gemeinsames Umspritzen der Anschlußleitungen und eines die Öffnung enthaltenden Abschnitts des Anzünderträgers gebildet. Durch einen solchen Anzündersockel wird eine paßgenaue Verbindung zwischen der Primärladung, den elektrischen Anschlußleitungen und dem Anzünderträger geschaffen, die sich zudem durch ein geringes Gewicht auszeichnet.

Vorzugsweise sind die Haltevorsprünge einstückige Verbreiterungen der Anschlußleitungen. Auf diese Weise ergibt sich eine besonders feste Verbindung der Haltevorsprünge mit den Anschlußleitungen, die einfach herstellbar ist und sich durch einen geringen Bauraumbedarf auszeichnet.

Gemäß einer ersten Variante umfassen die Anschlußleitungen Kontaktstifte, an denen die Haltevorsprünge angeordnet sind.

In einer alternativen Variante umfassen die Anschlußleitungen Brückendrahtträger, an denen die Haltevorsprünge angeordnet sind.

Die Haltevorsprünge können durch Stanzen hergestellt sein, was insbesondere im Fall einer Anordnung an den Brückendrahtträgern von Vorteil ist, da es sich bei diesen für gewöhnlich ohnehin um Stanzteile handelt. Somit lassen sich die Haltevorsprünge ohne Mehraufwand fertigen.

Alternativ können die Haltevorsprünge durch Prägen oder Stauchen hergestellt sein. Diese Ausgestaltung ist besonders im Fall einer Anordnung der Haltevorsprünge an den Kontaktstiften vorteilhaft und wird in einem kostengünstigen zusätzlichen Prozeßschritt realisiert.

Um die Stabilität des Gasgenerators zu erhöhen, erstreckt sich der Anzünderträger seitlich vorzugsweise bis an die Außenseite der Anzündereinheit. Ferner wird bei dieser Ausführung eine stabile Brücke vom Anzünderträger bis zum angrenzenden stabilen Gehäuse möglich.

Insbesondere steht der Anzünderträger seitlich gegenüber den angrenzenden Bereichen der Anzündereinheit nach außen vor.

Bevorzugt bildet der Anzünderträger den Montagesockel zur Befestigung der Anzündereinheit am Gasgenerator. Auch bei dieser Ausführung erhält man eine stabile Brücke zwischen Anzünderträger und Gehäuse (hier Gasgenerator).

Eine Ausgestaltung mit besonders wenigen Bauteilen ergibt sich, wenn es sich bei dem Anzünderträger um eine Bodenplatte des Gasgenerators handelt.

Weitere Merkmale und Vorteile der Erfindung ergeben sich aus der nachfolgenden Beschreibung mehrerer bevorzugter Ausführungsformen anhand der beigefügten Zeichnung. In dieser zeigt:
- Figur 1 eine Schnittansicht einer Anzündereinheit gemäß einer ersten Ausführungsform der Erfindung;
- Figur 2 eine Ansicht einiger Komponenten einer Anzündereinheit gemäß dem Stand der Technik, teilweise im Schnitt;
- Figur 3 eine Ansicht einiger Komponenten der Anzündereinheit aus Figur 1, teilweise im Schnitt;
- die Figuren 4a bis d schematische Darstellungen des Verhaltens in einem Brandfall, sowohl für eine Anzündereinheit gemäß dem Stand der Technik als auch für die Anzündereinheit aus Figur 1;
- Figur 5a eine Ansicht einiger Komponenten einer alternativen Anzündereinheit gemäß dem Stand der Technik, teilweise im Schnitt;
- Figur 5b eine Ansicht einiger Komponenten einer Anzündereinheit gemäß einer zweiten Ausführungsform der Erfindung, teilweise im Schnitt;
- Figur 6 eine Schnittansicht eines Gasgenerators mit der Anzündereinheit gemäß Figur 5b; und
- Figur 7 eine Schnittansicht einer Anzündereinheit gemäß einer dritten Ausführungsform der Erfindung.

Figur 1 zeigt eine Anzündereinheit 10 gemäß einer ersten Ausführungsform der Erfindung, die insbesondere in einem Gasgenerator eines Fahrzeuginsassen-Rückhaltesystems eingesetzt wird, wie er z.B. in Figur 6 dargestellt ist und später beschrieben wird. Die Anzündereinheit 10 weist eine kugelförmige, im Tauchverfahren hergestellte Primärladung 14 auf, in die zwei langgestreckte elektrische Anschlußleitungen 16 hineinragen, die im Bereich der Primärladung 14 über einen Brückendraht 18 miteinander verbunden sind. Die Anschlußleitungen 16 umfassen bei der gezeigten Ausführungsform Brückendrahtträger 20 und Kontaktstifte 22, die außerhalb der Primärladung 14 an die Brückendrahtträger 20 angeschweißt sind.

Weiterhin ist ein Anzünderträger 24 aus Metall vorgesehen, der eine Öffnung 26 aufweist, durch die sich die Anschlußleitungen 16, hier speziell deren durch die Kontaktstifte 22 gebildeten Abschnitte, hindurch erstrecken. Zur Verbindung der Anschlußleitungen 16 mit dem Anzünderträger 24 ist ein Anzündersockel 28 aus Kunststoff vorgesehen, der durch gemeinsames Umspritzen der Anschlußleitungen 16 und eines die Öffnung 26 enthaltenden Abschnitts 30 des Anzünderträgers 24 gebildet ist und in dem die Anschlußleitungen 16 zumindest abschnittsweise gehalten sind. Der Anzündersockel 28 bildet dadurch auch eine Dichtung, die die Öffnung 26 verschließt.

Wie aus Figur 1 hervorgeht, erstreckt sich der Anzünderträger 24 seitlich wenigstens bis an die Außenseite der Anzündereinheit 10. Insbesondere steht der Anzünderträger 24 gegenüber den angrenzenden Bereichen der Anzündereinheit 10 nach außen vor und bildet einen Montagesockel zur Befestigung der Anzündereinheit 10 in einem Gasgenerator.

Um die Primärladung 14 herum ist eine Sekundärladung 32 angeordnet, die durch eine Kappe 34 begrenzt wird, welche mit dem Anzündersockel 28 verbunden ist.

Mit 36 ist eine mit Bezug auf die Primärladung 14 außerhalb des Anzünderträgers 24 angeordnete Schnittstelle für einen Stecker bezeichnet, die alternativ auch gemeinsam mit dem Anzündersockel 28 als Spritzgußteil hergestellt sein kann.

Die Anschlußleitungen 16, genauer die Brückendrahtträger 20, sind bereichsweise zu fahnenartigen dreieckigen Haltevorsprüngen 38 umgeformt, die bezüglich der Erstreckungsrichtung E der Anschlußleitungen 16 seitlich nach außen abstehen und sich über den Rand 40 der gemeinsamen Öffnung 26 hinaus erstrecken. Insbesondere werden die Brückendrahtträger 20 gemeinsam mit ihren Haltevorsprüngen 38 durch Stanzen hergestellt. Die Anschlußleitungen 16 verlaufen im Wesentlichen geradlinig und im Bereich der Haltevorsprünge 38 parallel zueinander. Insbesondere sind die Haltevorsprünge 38 einstückig an die Anschlußleitungen 16 (bzw. hier die Brückendrahtträger 20) angeformte Verbreiterungen, die bei der gezeigten Ausführungsform gemeinsam mit den Brückendrahtträgern 20 durch Stanzen hergestellt werden. Die Kontaktstifte 22 haben ein abgeflachtes Ende, an dem sie an die Brückendrahtträger 20 angeschweißt oder gelötet werden.

Figur 3 zeigt die wesentlichen Teile der erfindungsgemäßen Anzündereinheit 10 im Vergleich zu einer Anzündereinheit 10' gemäß dem Stand der Technik (Figur 2), bei der die Brückendrahtträger 20' ohne Haltevorsprünge 38 ausgebildet sind.

Wie aus Figur 4 hervorgeht, können bei der Ausgestaltung gemäß dem Stand der Technik in einem Brandfall, in dem der Kunststoff des Anzündersockels 28 zum Zeitpunkt der Zündung der Primärladung 14 bereits geschmolzen oder zumindest erweicht ist, die metallischen Anschlußleitungen 16' aufgrund des sich aufbauenden Drucks durch die Öffnung 26' aus dem Anzünderträger 24' heraustreten (siehe Figuren 4a, 4c).

Die erfindungsgemäße Ausgestaltung mit den Haltevorsprüngen 38, deren Außenkanten deutlich über den Rand 40 der Öffnung 26 vorstehen, verhindert das Ausstoßen der Anschlußleitungen 16 durch die Öffnung 26 (siehe Figuren 4b, 4d). Wenn sich die Anschlußleitungen 16 aufgrund des Innendrucks bezüglich der Darstellung der Figur 4b nach unten bewegen, stoßen die Haltevorsprünge 38 am Anzünderträger 24 seitlich außerhalb der Öffnung 26 an und verkanten im Bereich der Öffnung 26 (Fig. 4d).

Figur 5b zeigt die wesentlichen Komponenten einer Anzündereinheit 10 gemäß einer alternativen Ausführungsform der Erfindung, wobei im folgenden gleiche oder funktionsgleiche Bauteile gleiche Bezugszeichen tragen und lediglich auf die Unterschiede zur bisher beschriebenen Ausführungsform eingegangen wird.

Bei der Anzündereinheit 10 der Figur 5b (Figur 5a zeigt im Vergleich eine Anzündereinheit 10'gemäß dem Stand der Technik) werden die Anschlußleitungen 16 ausschließlich durch die Kontaktstifte 22 gebildet, an denen die hier rechteckigen Haltevorsprünge 38 angeordnet sind. Bei dieser Ausführungsform sind die Haltevorsprünge 38 einstückig an die Kontaktstifte 22 angeformt und in einem zusätzlichen Prozeßschritt durch Prägen oder Stauchen hergestellt. Hinsichtlich des Verhaltens im Brandfall wird auf die Darstellung der Figur 4 verwiesen. Oberhalb der Haltevorsprünge 38 haben die Anschlußleitungen 16 einen schräg einwärts verlaufenden, kurzen Abschnitt, bevor sie zum Brückendraht 18 wieder linear und parallel zueinander verlaufen. Dieser lineare und parallele Verlauf liegt auch unterhalb des schräg verlaufenden Abschnitts vor. Der schräg verlaufende Abschnitt erzeugt einen seitlich leichten Versatz der Abschnitte der Anschlußleitungen 16 oberhalb und unterhalb des schräg verlaufenden Abschnittes. Dieser Versatz ist aber deutlich geringer als daß hierdurch eine Sicherung gegen axiales Hindurchtreten der Anschlußleitungen 16 nach unten erzielt werden würde.

Bei der Ausführungsform nach Figur 5b ebenso nach den anderen Ausführungsformen verlaufen die Anschlußleitungen 16 insgesamt aber geradlinig von einem Ende zum gegenüberliegenden, d. h. es läßt sich eine gerade Linie durch jede Anschlußleitung 16 hindurch legen, die diese nicht verläßt. Durch diese Geradlinigkeit wird die Stabilität der Anschlußleitungen 16 in Axialrichtung erhöht.

Wie bereits zuvor erwähnt sind die Haltevorsprünge nicht zur elektrischen Stromleitung erforderlich. Wenn sie weggelassen werden würden, würde nach wie vor Strom zum Brückedraht 18 fließen können. Das Weglassen bestünde beispielsweise in einem gedanklichen Abtrennen des seitlich über den Öffnungsrand überstehenden Abschnitts.

Figur 6 zeigt einen Gasgenerator 42, in dem mittig die Anzündereinheit 10 (hier insbesondere in der Ausgestaltung nach Figur 5b) angeordnet ist. Die die Sekundärladung 32 umgebende Kappe 34 grenzt an eine mit einer Verstärkerladung gefüllte Verstärkerladungskammer 44 an, wobei eine die Verstärkerladungskammer 44 begrenzende Hülse 46, die mehrere Überströmöffnungen 48 hat, auf die Anzündereinheit 10 bzw. den Anzündersockel 28 aufgesetzt ist. Die Verstärkerladungskammer 44 ist von einer Brennkammer 50 umgeben, die mit einem schematisch gezeigten Treibstoff 52 in Tablettenform gefüllt ist und außenseitig an einen Filter 54 angrenzt. Der Gasgenerator 42 wird durch ein Gehäuse 56 begrenzt, das an seiner Umfangswand mehrere Ausströmöffnungen 58 aufweist, die im Einbauzustand durch eine Verdämmfolie 60 vor Feuchteeintritt geschützt sind. Der Anzünderträger 24 bildet hier einen Teil des Gehäuses 56 des Gasgenerators 42, namentlich dessen Bodenplatte.

Bei Aktivierung des Gasgenerators 42 wird in bekannter Weise ein Gas erzeugt, welches durch die Ausströmöffnungen 58 nach außen gelangt und zum Beispiel dazu dient, einen Gassack eines Fahrzeuginsassen-Rückhaltesystems zu befüllen.

Bei der Ausführungsform nach Figur 7 ist im Anzünderträger 24 für jede Anschlußleitung 16 eine eigene Öffnung 26 vorgesehen, durch die sich die entsprechend zugeordnete Anschlußleitung 16 hindurch erstreckt. Jede Anschlußleitung 16 hat einen Haltevorsprung 38, der entsprechend hergestellt oder ausgeführt sein kann, wie anhand der vorhergehenden Figuren auch beschrieben. Jede einzelne Anschlußleitung 16 kann aufgrund des ihr zugeordneten Haltevorsprungs 38 nicht durch ihre Öffnung 26 nach dem Zünden hindurchtreten, da die Haltevorsprünge über den Rand der ihr zugeordneten Öffnung 26 vorstehen.

Natürlich wäre es auch möglich, mehrere nebeneinander angeordnete Anzünder im selben Anzünderträger 26 zu verbauen, so daß mehr als zwei Anschlußleitungen 16 durch den Anzünderträger 24 hindurchtreten. Dabei können auch mehr als zwei Anschlußleitungen durch dieselbe Öffnung 26 ragen.

Auch bei dieser Ausführungsform verlaufen die Anschlußleitungen 16 im Bereich des Anzündersockels 28 und des Anzünderträgers 24 geradlinig und parallel zueinander.

Alternativ können auch mehr als zwei Anschlußleitungen 24 vorgesehen sein und sich durch eine gemeinsame oder einzelne Öffnungen 26 erstrecken. Ferner könnte sich auch nur eine Anschlußleitung 24 durch die Öffnung 26 erstrecken, wogegen die andere z.B. den metallenen Anzünderträger 24 als Massekontakt berührt (siehe unterbrochene Linien in Fig. 7 am rechten Haltevorsprung 38) und an der Oberseite des Anzünderträgers 24 endet, also nicht in die Öffnung 26 ragt.

Es versteht sich von selbst, daß auch die Anzündereinheit 10 gemäß Figur 1 oder 7 im Gasgenerator 42 der Figur 6 eingesetzt werden kann.

## Patentansprüche

1. Anzündereinheit für einen Gasgenerator (42), insbesondere eines Fahrzeuginsassen-Rückhaltesystems, mit
wenigstens einer Primärladung (14),
wenigstens einer langgestreckten elektrischen Anschlußleitung (16), die im Bereich der Primärladung (14) über einen Brückendraht (18) mit einer weiteren Anschlussleitung (16) oder einem metallischen, leitenden Kontakt verbunden ist, und
einem Anzünderträger (24) aus Metall, der wenigstens eine Öffnung (26) aufweist, durch die sich wenigstens eine Anschlußleitung (16) hindurch erstreckt,
**dadurch gekennzeichnet, daß** wenigstens eine Anschlußleitung (16) einen zwischen der Primärladung (14) und dem Anzünderträger (24) angeordneten Haltevorsprung (38) aufweist, der bezüglich der Erstreckungsrichtung (E) der zugeordneten Anschlußleitung (16) seitlich nach außen absteht und sich über einen Rand (40) der zugeordneten Öffnung (26) hinaus erstreckt, daß die Anschlußleitungen (16) zumindest abschnittsweise in einem mit dem Anzünderträger (24) verbundenen Anzündersockel (28) gehalten sind, und, daß der Anzündersockel (28) durch gemeinsames Umspritzen der Anschlußleitungen (16) und eines die wenigstens eine Öffnung (26) enthaltenden Abschnitts (30) des Anzünderträgers (24) gebildet ist.

2. Anzündereinheit nach Anspruch 1, **dadurch gekennzeichnet, daß** jede Anschlußleitung (16) jeweils wenigstens einen Haltevorsprung aufweist.

3. Anzündereinheit nach Anspruch 1 oder 2, **dadurch gekennzeichnet, daß** jede Anschlußleitung (16) eine eigene, ihr zugeordnete Öffnung (26) aufweist, durch die sie sich erstreckt.

4. Anzündereinheit nach Anspruch 1 oder 2, **dadurch gekennzeichnet, daß** sich mehrere Anschlußleitungen (16) durch eine gemeinsame Öffnung (26) erstrecken.

5. Anzündereinheit nach einem der vorhergehenden Ansprüche, **dadurch gekennzeichnet, daß** die Anschlußleitungen (16) geradlinig verlaufen.

6. Anzündereinheit nach einem der vorhergehenden Ansprüche, **dadurch gekennzeichnet, daß** die Anschlußleitungen (16) im Bereich der Haltevorsprünge (38) parallel zueinander verlaufen.

7. Anzündereinheit nach einem der vorhergehenden Ansprüche, **dadurch gekennzeichnet, daß** die wenigstens eine Öffnung (26) im Anzünderträger (24) durch eine Dichtung verschlossen ist.

8. Anzündereinheit nach einem der vorhergehenden Ansprüche, **dadurch gekennzeichnet, daß** die Haltevorsprünge (38) einstückig an die Anschlußleitungen (16) angeformte Verbreiterungen sind.

9. Anzündereinheit nach einem der vorhergehenden Ansprüche, **dadurch gekennzeichnet, daß** die Anschlußleitungen (16) Kontaktstifte (22) umfassen, an denen die Haltevorsprünge (38) angeordnet sind.

10. Anzündereinheit nach einem der Ansprüche 1 bis 8, **dadurch gekennzeichnet, daß** die Anschlußleitungen (16) Brückendrahtträger (20) umfassen, an denen die Haltevorsprünge (38) angeordnet sind.

11. Anzündereinheit nach einem der vorhergehenden Ansprüche, **dadurch gekennzeichnet, daß** die Haltevorsprünge (38) durch Stanzen hergestellt sind.

12. Anzündereinheit nach einem der vorhergehenden Ansprüche, **dadurch gekennzeichnet, daß** die Haltevorsprünge (38) durch Prägen oder Stauchen hergestellt sind.

13. Anzündereinheit nach einem der vorhergehenden Ansprüche, **dadurch gekennzeichnet, daß** sich der Anzünderträger (24) seitlich bis an die Außenseite der Anzündereinheit (10) erstreckt.

14. Anzündereinheit nach zumindest einem der voranstehenden Ansprüche, **dadurch gekennzeichnet, daß** der Anzünderträger (24) seitlich gegenüber den angrenzenden Bereichen der Anzündereinheit (10) nach außen vorsteht.

15. Anzündereinheit nach einem der vorhergehenden Ansprüche, **dadurch gekennzeichnet, daß** der Anzünderträger (24) einem Montagesockel zur Befestigung der Anzündereinheit (10) am Gasgenerator (42) bildet.

16. Anzündereinheit nach einem der vorhergehenden Ansprüche, **dadurch gekennzeichnet, daß** es sich bei dem Anzünderträger (24) um eine Bodenplatte des Gasgenerators (42) handelt.

17. Gasgenerator (42) insbesondere für ein Fahrzeuginsassen-Rückhaltesystem, **gekennzeichnet durch** eine Anzündereinheit (10) nach zumindest einem der vorhergehenden Ansprüche.

## Claims

1. An igniter unit for an inflator (42), especially of a vehicle occupant restraint system, comprising
at least one primary charge (14),
at least an elongate electric connecting line (16) connected in the area of the primary charge (14) via a bridge wire (18) to another connecting line (16) or a metallic conductive contact, and
an igniter carrier (24) made of metal which has at least one aperture (26) through which at least one connecting line (16) is extended,
**characterized in that** at least one connecting line (16) includes a supporting projection (38) disposed between the primary charge (14) and the igniter carrier (24) which supporting projection projects laterally outwardly with respect to the direction of extension (E) of the associated connecting line (16) and extends beyond an edge (40) of the associated aperture (26), that the connecting lines (16) are held at least in portions in an igniter base (28) connected to the igniter carrier (24) and that the igniter base (28) is formed by joint extrusion coating of the connecting lines (16) and a portion (30) of the igniter carrier (24) including the at least one aperture (26).

2. The igniter unit according to claim 1, **characterized in that** each connecting line (16) includes at least one supporting projection.

3. The igniter unit according to claim 1 or 2, **characterized in that** each connecting line (16) has a separate aperture (26) associated with the same through which it is extended.

4. The igniter unit according to claim 1 or 2, **characterized in that** plural connecting lines (16) are extended through a joint aperture (26).

5. The igniter unit according to any one of the preceding claims, **characterized in that** the connecting lines (16) extend linearly.

6. The igniter unit according to any one of the preceding claims, **characterized in that** the connecting lines (16) extend in parallel to each other in the area of the supporting projections (38).

7. The igniter unit according to any one of the preceding claims, **characterized in that** the at least one aperture (26) in the igniter carrier (24) is closed by a sealing.

8. The igniter unit according to any one of the preceding claims, **characterized in that** the supporting projections (38) are broadenings integrally formed with the connecting lines (16).

9. The igniter unit according to any one of the preceding claims, **characterized in that** the connecting lines (16) comprise contact pins (22) at which the supporting projections (38) are disposed.

10. The igniter unit according to any one of the claims 1 to 8, **characterized in that** the connecting lines (16) comprise bridge wire carriers (20) at which the supporting projections (38) are disposed.

11. The igniter unit according to any one of the preceding claims, **characterized in that** the supporting projections (38) are produced by punching.

12. The igniter unit according to any one of the preceding claims, **characterized in that** the supporting projections (38) are produced by embossing or upsetting.

13. The igniter unit according to any one of the preceding claims, **characterized in that** the ignition carrier (24) extends laterally to the outside of the igniter unit (10).

14. The igniter unit according to at least one of the preceding claims, **characterized in that** the igniter carrier (24) projects laterally outwardly from the adjacent areas of the igniter unit (10).

15. The igniter unit according to any one of the preceding claims, **characterized in that** the igniter carrier (24) forms a mounting base for fastening the igniter unit (10) at the inflator (42).

16. The igniter unit according to any one of the preceding claims, **characterized in that** the igniter carrier (24) is a base plate of the inflator (42).

17. An inflator (42) especially for a vehicle occupant restraint system, **characterized by** an igniter unit (10) according to at least one of the preceding claims.

## Revendications

1. Système d'allumage pour générateur de gaz (42), en particulier pour un système de retenue des occupants d'un véhicule, avec
au moins une charge primaire (14),
au moins une broche de connection électrique (16), qui est reliée dans la zone du primaire (14) via un pont métallique (18) avec un autre connecteur (16) ou est relié à un contact conducteur métallique et
un support allumeur (24) métallique, qui possède au moins une ouverture (26), à travers laquelle passe au moins un connecteur (16),
**caractérisé en ce que** au moins un connecteur (16) possède un système de retenue (38) situé entre la charge primaire (14) et le support-allumeur (24), celui-ci est saillant latéralement vers l'extérieur par rapport à la direction d'extension (E) du connecteur associé (16) et possède une pointe (40) s'étendant au delà de l'ouverture associée (26) et que les connecteurs (16) sont maintenus au moins partiellement dans l'un des supports-allumeurs au moyen d'une embase (28), et que l'embase (28) est réalisée par injection dans au moins une des ouvertures (26) dans l'ensemble formé par les connecteurs (16) et le volume intérieur (30) du support-allumeur (24).

2. Système d'allumage selon la revendication 1, dans lequel chaque connecteur (16) possède au moins un système de retenue.

3. Système d'allumage selon la revendication 1 ou 2, **caractérisé en ce que** chaque connecteur (16) possède sa propre ouverture associée (26), au travers de laquelle il passe.

4. Système d'allumage selon la revendication 1 ou 2, **caractérisé en ce qu'**une pluralité de connecteurs (16) passe par une ouverture commune (26).

5. Système d'allumage selon l'une des revendications précédentes, **caractérisé en ce que** les connecteurs (16) sont rectilignes.

6. Système d'allumage selon l'une des revendications précédentes, **caractérisé en ce que** les connecteurs (16) sont parallèles entre eux dans la zone du système de retenue (38).

7. Système d'allumage selon l'une des revendications précédentes, **caractérisé en ce qu'**une ouverture (26) au moins est fermée par un joint dans le support-allumeur (24).

8. Système d'allumage selon l'une des revendications précédentes, **caractérisé en ce que** les systèmes de retenue (38) sont faits d'une seule pièce avec les connecteurs (16) par élargissement.

9. Système d'allumage selon l'une des revendications précédentes, **caractérisé en ce que** les connecteurs (16) comprennent des broches (22), sur lesquelles les systèmes de retenue (38) sont disposées.

10. Système d'allumage selon l'une des revendications 1 à 8, **caractérisé en ce que** les connecteurs (16) comprennent le support de pont métallique (20), sur lequel les systèmes de retenue (38) sont disposées.

11. Système d'allumage selon l'une des revendications précédentes, **caractérisé en ce que** les systèmes de retenue (38) sont obtenus par poinçonnage.

12. Système d'allumage selon l'une des revendications précédentes, **caractérisé en ce que** les systèmes de retenue (38) sont obtenus par gaufrage ou par compression.

13. Système d'allumage selon l'une des revendications précédentes, **caractérisé en ce que** le support-allumeur (24) s'étend latéralement jusqu'au côté extérieur du système d'allumage (10).

14. Système d'allumage selon au moins l'une des revendications précédentes, **caractérisé en ce que** le support-allumeur (24) dépasse latéralement et vers l'extérieur les zones adjacentes du système d'allumage (10).

15. Système d'allumage selon l'une des revendications précédentes, **caractérisé en ce que** le support-allumeur (24) présente une base de montage pour la fixation du système d'allumage (10) au générateur de gaz (42).

16. Système d'allumage selon l'une des revendications précédentes, **caractérisé en ce que** le support-allumeur (24) tient sur la base du générateur de gaz (42).

17. Générateur de gaz (42) pour un système de retenue des occupants d'un véhicule **caractérisée en ce que** le système d'allumage (10) est selon au moins l'une des revendications précédentes.
